# EUROPÄISCHE PATENTSCHRIFT

(11) **EP 1 215 556 B1**
(45) Veröffentlichungstag und Bekanntmachung des Hinweises auf die Patenterteilung: **07.04.2010**
(21) Anmeldenummer: 01129592.0
(22) Anmeldetag: 12.12.2001
(51) Int. Cl.: G05G 9/047

(54) **Elektrischer Schalter**
Electric switch
Interrupteur électrique

(30) Priorität: 13.12.2000 DE 10061867
(43) Veröffentlichungstag der Anmeldung: 19.06.2002
(73) Patentinhaber: Marquardt GmbH, 78604 Rietheim-Weilheim (DE)
(72) Erfinder: Barthel, Klaus, 78604 Rietheim-Weilheim (DE)
(74) Vertreter: Eisele, Otten, Roth & Dobler

(56) Entgegenhaltungen:
- EP-A- 0 656 640
- EP-A- 0 903 658
- WO-A-98/26341
- US-A- 4 459 440
- US-A- 5 804 781

## Beschreibung

Die Erfindung betrifft einen elektrischen Schalter nach dem Oberbegriff des Patentanspruchs 1.

In der Art eines Joystick- oder Cursor-Schalters ausgebildete Schalter dienen zur Eingabe von Daten für ein elektrisches Gerät durch einen Benutzer. Beispielsweise werden solche Schalter für die Bedienung von Autoradios, Bildschirmanzeigen oder Navigationsgeräten in Kraftfahrzeugen verwendet.

Ein derartiger elektrischer Schalter ist aus der US-A-4 459 440 bekannt und besitzt ein in einer Verschwenkebene bewegbar gelagertes Betätigungsorgan. Das Betätigungsorgan ist aus einer neutralen Stellung richtungsabhängig in zugeordnete Schaltstellungen vom Benutzer durch Verschwenken bewegbar. In der Schaltstellung wirkt das Betätigungsorgan auf ein Schaltelement schaltend ein.

Da der Schalter mehrere Schaltstellungen besitzt, ist dessen Kontaktsystem im allgemeinen auf komplexe Art und Weise ausgestaltet. So sind bei dem bekannten Schalter mehrere Mikroschalter als Schaltelemente angeordnet. Eine solche Anordnung ist aufwendig und die Herstellkosten des Schalters verteuern sich. Außerdem steigt die Fehleranfälligkeit für das Kontaktsystem des bekannten Schalters. Zudem ist bei diesem Schalter das Betätigungsorgan weitgehend in freien Richtungen beweglich. Es besteht somit die Gefahr, daß die gewünschte Schaltstellung gar nicht oder zwei Schaltstellungen gleichzeitig betätigt werden. Dies kann, insbesondere in Kraftfahrzeugen, sicherheitskritische Bedienungsfehler des Benutzers hervorrufen.

Aus der EP 0 656 640 A1 ist ebenfalls ein als Joystick- oder Cursor-Schalter dienender elektrischer Schalter mit einem in einer Verschwenkebene bewegbar gelagerten Betätigungsorgan bekannt. Das Lager für das Betätigungsorgan ist in der Art eines Kreuzgelenks ausgebildet, so daß das Betätigungsorgan aus einer neutralen Stellung in wenigstens zwei Richtungen und dabei in eine der jeweiligen Richtung zugeordnete Schaltstellung bewegbar ist. In der Schaltstellung wirkt das Betätigungsorgan auf ein in etwa parallel zur Verschwenkebene des Betätigungsorgans angeordnetes Schaltelement schaltend ein. Die Schaltelemente bei diesem Schalter werden von einer Schaltmatte sowie von zugehörigen Kontaktflächen auf einer Leiterplatte gebildet. Nachteilig bei diesem Schalter erscheint dessen komplexer Aufbau, wobei insbesondere das Lager für das Betätigungsorgan sehr aufwendig ausgestaltet ist. Im übrigen besteht auch hier die Gefahr, daß zumindest zwischen den durch das Kreuzgelenk vorgegebenen Hauptrichtungen liegende Schaltstellungen wenig präzise betätigbar sind, so daß wiederum Fehlbedienungen auftreten können.

Weiter ist aus der EP 0 903 658 A2 ein als Joystick- oder Cursor-Schalter dienender elektrischer Schalter mit einem Bedienknopf bekannt, der an einer Schaltstange angeordnet ist. Die Schaltstange ist mittels eines Kugelgelenks bewegbar gelagert, so daß der Bedienknopf in vier Richtungen in der Art einer Windrose verschwenkbar ist. Dabei ist die Schaltstange in Führungsschlitzen, die eine Art von Steuerkurve bilden, beim Verschwenken zwangsgeführt.

Schließlich zeigen die US 5 804 781 A einen Joystick, bei dem die Schaltstange in einer Art von offenen Steuerkurve beweglich ist, und die WO 98/26341 A2 einen mittels Kugeln drehbar gelagerten Drehgeber.

Der Erfindung liegt ausgehend von diesem Stand der Technik die Aufgabe zugrunde, einen derartigen elektrischen Schalter einfacher auszugestalten sowie dessen Funktionalität zu erhöhen, wobei insbesondere die Gefahr von Fehlbedienungen verringert sein soll.

Diese Aufgabe wird bei einem gattungsgemäßen elektrischen Schalter durch die kennzeichnenden Merkmale des Anspruchs 1 gelöst.

Der erfindungsgemäße, in der Art eines Joystick-Schalters ausgestaltete elektrische Schalter, besitzt eine Steuerkurve in der Art einer rosettenförmigen Kulisse. In diese Steuerkurve greift das Betätigungsorgan bei dessen Auslenkung derart ein, daß das Betätigungsorgan zwangsgeführt in die jeweilige Richtung bewegbar ist. Die Zwangsführung bewirkt eine definierte Bewegung in die jeweilige Richtung und verhindert unkontrollierte Bewegungen in dazwischenliegende Richtungen. Somit sind Fehlbedienungen des Benutzers weitgehend ausgeschlossen und der Schalter ist zudem überaus ergonomisch bedienbar. Desweiteren läßt sich die Haptik für die Betätigung des Schalters entsprechend den Bedürfnissen des Benutzers einstellen. Hierfür wirkt das Betätigungsorgan bei der Bewegung aus der neutralen Stellung in die Schaltstellung mit einer Nockenbahn derart zusammen, daß eine von der Auslenkung abhängige Kraft in und/oder gegen die Richtung der Verstellung auf das Betätigungsorgan einwirkt.

Weitere Ausgestaltungen der Erfindung sind Gegenstand der Unteransprüche.

Zusätzlich kann der erfindungsgemäße Schalter als Joystick-Drehrast-Schalter ausgestaltet sein. Ein solcher Schalter weist ein Betätigungselement sowie wenigstens ein weiteres Schaltelement auf. Das weitere Schaltelement ist einer Öffnung in einer in der Art einer Rastscheibe ausgebildeten Kulisse zugeordnet. Eine Halterung mit einer Kugel steht derart mit dem Betätigungselement in Wirkverbindung, daß durch Bewegung des Betätigungselements die Kugel in Eingriff mit der Öffnung bringbar ist. Dadurch ist zum einen die Halterung in einer Raststellung befindlich und zum anderen wirkt die Kugel schaltend auf das weitere Schaltelement ein. Mittels eines solchen Schalters lassen sich in einfacher Weise und dennoch sehr präzise Drehschaltstellungen durch das Betätigungselement einstellen, wobei gegebenenfalls mit derselben Hand des Benutzers das innerhalb des Betätigungselements angeordnete Betätigungsorgan für die Joystickschaltstellungen bewegbar ist. Vorteilhafterweise erhält man somit einen in ergonomischer Art und Weise bedienbaren Multifunktionsschalter, der beispielsweise besonders geeignet für die Menü-Auswahl und Parameter-Eingabe an einem Bildschirm im Kraftfahrzeug ist.

Das Schaltelement des Joystick-Schalters kann als an sich bekanntes Tastschaltelement mit zwei Festkontakten und einer als Schaltkontakt zur schaltenden Überbrückung der Festkontakte sowie als Rückstellelement dienenden Schnappscheibe ausgebildet sein. Dadurch läßt sich das Kontaktsystem des Schalters trotz mehrerer Schaltstellungen platzsparend anordnen. Das Betätigungsorgan ist beispielsweise in acht Richtungen in der Art einer Windrose bewegbar, wobei jeder Richtung ein Schaltelement zugeordnet ist. Es bietet sich dann weiter an, die Schaltelemente in etwa kreisförmig auf einer im Gehäuse des Schalters befindlichen Haltescheibe, Leiterplatte o. dgl. anzuordnen.

Bevorzugterweise ist das Betätigungsorgan mit einem Schalthebel ausgestattet, so daß das aus dem Gehäuse ragende Betätigungsorgan durch einen Benutzer verschwenkbar ist. Dieser Schalthebel greift dann seinerseits in die Steuerkurve ein. Aufgrund der Zwangsführung durch die Steuerkurve genügt ein einfaches Kugelgelenk zur verschwenkbaren Lagerung des Schalthebels im Gehäuse.

Zur eigentlichen Betätigung der Schaltelemente kann am Betätigungsorgan und/oder am Schalthebel ein Betätigungsnocken angeordnet sein. Der Betätigungsnocken wirkt auf einen korrespondierenden Schaltnocken und der Schaltnocken wirkt wiederum betätigend auf das Schaltelement derart ein, daß das Schaltelement im wesentlichen in Richtung parallel zum Schalthebel betätigt wird. Zweckmäßigerweise befindet sich der Betätigungsnocken an einem am Schalthebel befestigten Tellerelement.

Um zusätzlich zur Joystick-Bedienung eine weitere Eingabemöglichkeit in der Art einer Enter-Funktion zu erhalten, kann dem Betätigungsorgan ein zusätzliches Schaltelement in der Art eines Tastschaltelements zugeordnet sein. Das zusätzliche Schaltelement ist an dem dem Betätigungsorgan abgewandten Ende des Schalthebels angeordnet, und zwar zweckmäßigerweise auf einer Leiterplatte im Gehäuse. Das zusätzliche Schaltelement ist durch Drücken des Betätigungsorgans mittels des Schalthebels schaltbar. Dazu bietet es sich an, den Schalthebel hohl auszugestalten, so daß in dessen Inneren eine Schaltstange längsbeweglich angeordnet werden kann.

Um Fehlbedienungen des Schalters auszuschließen, kann die gleichzeitige Betätigung der Joystick- und der Enter-Funktion ausgeschlossen sein. Dies wird dadurch gewährleistet, daß die Betätigung des zusätzlichen Schaltelementes in der neutralen Stellung des Betätigungsorgans freigegeben und bei Auslenkung des Betätigungsorgans aus der neutralen Stellung, und zwar bevorzugterweise in der Schaltstellung, sperrbar ist. Hierzu wirkt das Betätigungsorgan mit einem Anschlag an der Steuerkurve im Gehäuse derart zusammen, daß die Längsbewegbarkeit der Schaltstange verhindert ist.

In weiterer Ausgestaltung kann zur Erzeugung der Kraft für die Haptik am Schalthebel ein Halteteil mit einer Aufnahme für wenigstens einen federbelasteten, in die Nockenbahn eingreifenden Stößel angeordnet sein. Falls gewünscht kann die Nockenbahn derart ausgestaltet sein, daß das Betätigungsorgan bei Bewegung in die Schaltstellung einen Druckpunkt aufweist.

Zur kompakten Ausgestaltung kann die Nockenbahn auf einer Seite eines Trägerelements im Gehäuse des Schalters angebracht sein. Auf der anderen Seite des Trägerelements ist dann die Leiterplatte zur Aufnahme der Schaltelemente angeordnet. Zur Befestigung der Leiterplatte am Trägerelement kann ein Fixierteil vorgesehen sein. Es bietet sich dann an, das Fixierteil gleichzeitig zur Führung der Schaltnocken für das Schaltelement zu nutzen. In etwa mittig in der Leiterplatte und in dem Trägerelement befindet sich eine Öffnung zur Durchführung des Schalthebels.

Für gewisse Einsatzfälle, beispielsweise bei Bedienung von Benutzerfunktionen über eine Bildschirm-Menü-Steuerung in einem Kraftfahrzeug, kann es erforderlich sein, daß eine gleichzeitige Drehung des Betätigungselementes bei Betätigung der Joystick-Funktionen nicht möglich ist. Hierzu kann die Drehbewegung des Betätigungselementes bei aus der neutralen Stellung ausgelenktem, und zwar vor allem bei in der Schaltstellung befindlichem Betätigungsorgan, sperrbar sein. Für diese Ausgestaltung greift ein am Tellerelement angeordneter Ansatz in korrespondierende Ausnehmungen am Betätigungselement ein. Diese Ausnehmungen können von jeweils zwei beabstandeten Rippen am Betätigungselement gebildet sein.

In weiterer Ausbildung des Drehrast-Schalters ist die im Gehäuse angeordnete Halterung in etwa ringförmig ausgestaltet, so daß die Halterung das zusätzliche Schaltelement sowie das dem zusätzlichen Schaltelement zugewandte Ende des Schalthebels mit der Schaltstange umgibt. Desweiteren bietet es sich an, für die in der Halterung befindliche Kugel eine Aufnahme an der Halterung vorzusehen, wobei die Kugel in der Aufnahme in etwa in Richtung auf die Kulisse federbelastet gehalten ist.

Bei einer Weiterbildung besitzt der Drehrast-Schalter mehrere Raststellungen und mehrere zu den Raststellungen korrespondierende Schaltstellungen. Hierfür ist die Kulisse scheibenförmig mit mehreren auf einer Kreisbahn angeordneten Öffnungen ausgebildet. Weiterhin sind mehrere weitere Schaltelemente in einer zu den Öffnungen korrespondierenden Kreisbahn auf einer Leiterplatte angeordnet. Bei einem solcherart ausgebildeten Drehrast-Schalter bietet es sich der Einfachheit halber an, in der Halterung drei in etwa 120 Grad beabstandet liegende Kugeln anzuordnen, wobei eine Kugel mit den Öffnungen in der Kulisse zur Rastung und/oder zum Schalten der weiteren Schaltelemente zusammenwirkt und die beiden anderen Kugeln auf der Kulisse zur Abstützung beweglich sind. Die beiden anderen Kugeln sind auf einer Kreisbahn beweglich, die einen zur Kreisbahn für die Öffnungen unterschiedlichen Radius besitzt.

Auch das weitere Schaltelement des Drehrast-Schalters kann als an sich bekanntes Tastschaltelement mit zwei Festkontakten und einer als Schaltkontakt zur schaltenden Überbrückung der Festkontakte sowie als Rückstellelement dienenden Schnappscheibe ausgebildet sein. Über die Öffnung in der Kulisse wirkt die Kugel direkt auf die Schnappscheibe zum Schalten des Schaltelementes ein. Der Kompaktheit halber kann das weitere Schaltelement auf derselben Leiterplatte im Gehäuse, auf der sich auch das zusätzliche Schaltelement befindet, angeordnet sein. Da das Betätigungsorgan für die Joystick-Funktion vom Betätigungselement für die Drehrast-Funktion umgeben ist, ist vorteilhaft, wenn sich das zusätzliche Schaltelement in etwa im Mittelpunkt der von den weiteren Schaltelementen gebildeten Kreisbahn befindet. Zur Halterung der Leiterplatte für das weitere Schaltelement bietet sich die Kulisse an, an der die Leiterplatte mittels Fixierzapfen befestigt ist.

Die mit der Erfindung erzielten Vorteile bestehen insbesondere darin, daß der Schalter trotz hoher Funktionalität, beispielsweise der Joystick- und/oder Drehrast-Funktionalität, an sich eher einfach aufgebaut ist. Damit ist der Schalter in der Herstellung kostengünstig. Weiter ist der Schalter fehlerunanfällig und besitzt eine hohe Lebensdauer. Insbesondere ist das Kontaktsystem des Schalters unempfindlich für Verschmutzungen, da die Festkontakte des Schaltelementes von der Schnappscheibe überdeckt sind. Der erfindungsgemäße Schalter läßt sich somit vorteilhaft in rauhen Umgebungsbedingungen, beispielsweise in Kraftfahrzeugen, einsetzen. Außerdem weist der Schalter eine gute Haptik auf. Trotz seiner hohen Funktionalität ist der Schalter einfach, benutzerfreudlich, selbsterklärend sowie ergonomisch, beispielsweise mit den Fingern einer Hand, zu bedienen. Dadurch sind Fehlbedienungen weitgehend ausgeschlossen, so daß der erfindungsgemäße Schalter auch bei sicherheitskritischen Einsatzfällen, beispielsweise zur Bildschirm-Steuerung in Kraftfahrzeugen, verwendbar ist.

Ein Ausführungsbeispiel der Erfindung mit Weiterbildungen ist in den Zeichnungen dargestellt und wird im folgenden näher beschrieben. Es zeigen
- Fig. 1: einen elektrischen Schalter im Schnitt,
- Fig. 2: einen Schnitt entlang der Linie 2-2 aus Fig. 1, wobei teilweise verdeckt liegende Einzelteile gezeigt sind,
- Fig. 3: Teile des Schalters aus Fig. 1 in Explosionsdarstellung,
- Fig. 4: eine im Schalter angeordnete Leiterplatte mit Schaltelementen als Einzelteil,
- Fig. 5: eine im Schalter befindliche Kulisse als Einzelteil,
- Fig. 6: einen Schnitt entlang der Linie 6-6 aus Fig. 5 und
- Fig. 7: eine Prinzipdarstellung der Wirkungsweise einer Kugel in der zugehörigen Kulisse.

Der in Fig. 1 gezeigte elektrische Schalter 1 ist in der Art eines Joystick- oder Cursor-Schalters und/oder eines Drehrast-Schalters ausgebildet. Damit handelt es sich bei dem Schalter 1 um einen Mehrfunktionsschalters, der beispielsweise als Eingabemittel für Bildschirme, Navigationssysteme o. dgl. in Kraftfahrzeugen verwendet werden kann. Der Schalter 1 selbst kann am Lenkrad, im Amaturenbrett, in der Mittelkonsole o. dgl. im Kraftfahrzeug eingebaut sein.

Der Schalter 1 besitzt ein Gehäuse 2, das in etwa zylinderförmig ausgebildet ist. An der Oberseite des Gehäuses 2 ist ein in einer Verschwenkebene 16, in wenigstens zwei Richtungen bewegbar gelagertes Betätigungsorgan 3 für die Joystick-Funktionalität angeordnet. Das Betätigungsorgan 3 ist durch den Benutzer aus einer neutralen Stellung in eine der jeweiligen Richtung zugeordnete Schaltstellung bewegbar, wie mit dem Verschwenkpfeil 28 näher bezeichnet ist, womit die Bewegungsrichtungen des Betätigungsorgans 3 im wesentlichen in der Verschwenkebene 16 verlaufen.

Das Betätigungsorgan 3 wirkt in der jeweiligen Schaltstellung auf ein zugehöriges, in etwa parallel zur Verschwenkebene 16 angeordnetes Schaltelement 4 schaltend ein. Das Schaltelement 4 ist als an sich bekanntes Tastschaltelement mit zwei Festkontakten 5, 5' und einer Schnappscheibe 6 ausgebildet. Die Schnappscheibe 6 dient als Schaltkontakt zur schaltenden Überbrückung der Festkontakte 5, 5' sowie als Rückstellelement. Die Schaltelemente 4 sind auf einer in etwa parallel zur Verschwenkebene 16 angeordneten Haltescheibe, Leiterplatte 7 o. dgl. befindlich. Vorliegend ist das Betätigungsorgan 3 in acht Richtungen in der Art einer Windrose bewegbar, wie der Fig. 2 näher entnommen werden kann. Jeder Richtung ist ein Schaltelement 4 mit einer Schnappscheibe 6 zugeordnet. Die Schaltelemente 4 sind in etwa kreisförmig auf der im Gehäuse 2 befindlichen Leiterplatte 7 angeordnet, was auch in Fig. 4 zu sehen ist.

Wie weiter in Fig. 1 ersichtlich ist, ist ein Schalthebel 8 am Betätigungsorgan 3 angeordnet. Der Schalthebel 8 ist wiederum mittels eines Kugelgelenks 9 im Gehäuse 2 verschwenkbar gelagert, so daß das aus dem Gehäuse 2 ragende Betätigungsorgan 3 durch den Benutzer verschwenkbar ist. Im Gehäuse 2 des Schalters 1 befindet sich eine Steuerkurve 10 in der Art einer Kulisse. Der Schalthebel 8 greift mittels einer Schaltstange 15 bei Auslenkung des Betätigungsorgans 3 in die Steuerkurve 10 derart ein, daß das Betätigungsorgan 3 zwangsgeführt in die jeweilige Richtung bewegbar ist. Wie der Fig. 2 näher zu entnehmen ist, ist die Steuerkurve 10 als rosettenförmige Kulisse ausgestaltet. Die Steuerkurve 10 besitzt acht gleichmäßig auf einem Umkreis verteilte Rosetten für die Richtungen der Windrose. Durch die Zwangsführung der Schaltstange 15 in der jeweiligen Rosette ist somit das Betätigungsorgan 3 in die zugehörige Richtung definiert verschwenkbar.

Wie anhand der Fig. 1 zu erkennen ist, ist am Betätigungsorgan 3 und/oder am Schalthebel 8 ein Tellerelement 12 angeordnet, an dem sich ein Betätigungsnocken 11 befindet. Der Betätigungsnocken 11 wirkt auf einen korrespondierenden Schaltnocken 13 ein. Der Schaltnocken 13 wirkt wiederum betätigend auf das Schaltelement 4 derart ein, daß das Schaltelement 4 im wesentlichen in Richtung parallel zum Schalthebel 8 betätigt wird.

Dem Betätigungsorgan 3 ist ein zusätzliches Schaltelement 14, das insbesondere in der Art eines Tastschaltelements ausgebildet ist, zugeordnet. Das zusätzliche Schaltelement 14 ist an dem dem Betätigungsorgan 3 abgewandten Ende des Schalthebels 8 im Gehäuse 2 auf einer Leiterplatte 29 angeordnet. Durch Drücken des Betätigungsorgans 3 ist das zusätzliche Schaltelement 14 mittels des Schalthebels 8 schaltbar. Hierzu ist die Schaltstange 15 im hohlen Schalthebel 8 längsbeweglich angeordnet. Die Betätigung des zusätzlichen Schaltelementes 14 ist in der neutralen Stellung des Betätigungsorgans 3 freigegeben. Bei Auslenkung des Betätigungsorgans 3, und zwar wenn sich das Betätigungsorgan 3 in der Schaltstellung befindet, ist dessen Betätigung jedoch sperrbar. Hierzu wirkt das Betätigungsorgan 3 mit einem Anschlag 17 an der Steuerkurve 10 im Gehäuse 2 zusammen.

Wie weiter aus Fig. 1 hervogeht, wirkt das Betätigungsorgan 3 bei der Bewegung aus der neutralen Stellung in die Schaltstellung mit einer Nockenbahn 30 derart zusammen, daß eine von der Auslenkung abhängige Kraft in und/oder gegen die Richtung der Verstellung auf das Betätigungsorgan 3 einwirkt. Hierzu ist am Schalthebel 8 ein Halteteil 31 mit einer Aufnahme 32 für wenigstens einen federbelasteten, in die Nockenbahn 30 eingreifenden Stößel 33 angeordnet. Durch entsprechende Formgebung der Nockenbahn 30 sowie Auswahl der Feder 34 für den Stößel 33 ist folglich die Haptik der Betätigung mittels des Betätigungsorgans 3 für den Benutzer einstellbar. Falls gewünscht kann die Nockenbahn 30 derart ausgestaltet sein, daß das Betätigungsorgan 3 bei Bewegung in die Schaltstellung einen Druckpunkt aufweist.

Die Nockenbahn 30 ist auf einem Trägerelement 35 angebracht, wie vor allem der Fig. 3 zu entnehmen ist. Zweckmäßigerweise ist die Nockenbahn 30 auf einer Seite des Trägerelements 35 im Gehäuse 2 des Schalters 1 angebracht. Es bietet sich weiter an, auf der anderen Seite des Trägerelements 35 die Leiterplatte 7 zur Aufnahme der Schaltelemente 4 anzuordnen. Zur Befestigung der Leiterplatte 7 ist ein Fixierteil 36 am Trägerelement 35 angeordnet. Das Fixierteil 36 dient gleichzeitig zur Führung der Schaltnocken 13, die die Schaltelemente 4 betätigen. In etwa mittig in der Leiterplatte 7 und in dem Trägerelement 35 befindet sich eine Öffnung 37 zur Durchführung des Schalthebels 8.

Zur Realisierung der Drehrast-Funktionalität besitzt der Schalter 1 ein drehbares Betätigungselement 18, das das Betätigungsorgan 3 in etwa ringförmig umgibt, wie anhand der Fig. 1 zu sehen ist. Im Gehäuse 2 befindet sich eine in der Art einer Rastscheibe ausgebildete Kulisse 19, die wenigstens eine Öffnung 20 besitzt. Der Öffnung 20 ist ein, insbesondere eine Schnappscheibe 6 aufweisendes, weiteres Schaltelement 21 zugeordnet. Weiterhin befindet sich im Gehäuse 2 eine eine Kugel 22 aufweisende Halterung 23. Die Halterung 23 steht derart mit dem Betätigungselement 18 in Wirkverbindung, daß durch Bewegung, und zwar durch Drehung, des Betätigungselements 18 die Kugel 22 in Eingriff mit der Öffnung 20 bringbar ist. Dadurch ist zum einen die Halterung 23 in einer Raststellung befindlich. Zum anderen wirkt auch die Kugel 22 schaltend auf das weitere Schaltelement 21, und zwar direkt auf dessen Schnappscheibe 6, ein.

Die Drehbewegung des Betätigungselementes 18 ist bei ausgelenktem Betätigungsorgan 3 sperrbar. Hierfür dient ein am Tellerelement 12 angeordneter Ansatz 24. Wie in Fig. 2 näher zu sehen ist, greift der Ansatz 24 in korrespondierende Ausnehmungen 25 am Betätigungselement 18 ein, wenn das Betätigungsorgan 3 verschwenkt ist. Die Ausnehmungen 25 können von jeweils zwei beabstandeten Rippen 26, 26' gebildet werden,.

Die im Gehäuse 2 angeordnete Halterung 23 ist in etwa ringförmig ausgestaltet, was anhand der Fig. 3 zu sehen ist. Die Kugel 22 ist mit einer Feder 27 in Richtung auf die Kulisse 19 belastet in einer Aufnahme 38 der Halterung 23 angeordnet. Die Kulisse 19 ist scheibenförmig mit mehreren auf einer Kreisbahn angeordneten, in Fig. 5 sichtbaren Öffnungen 20 ausgebildet, derart daß die Halterung 23 mehrere Raststellungen besitzt. Ebenso sind mehrere weitere Schaltelemente 21 in einer Kreisbahn zu diesen Öffnungen 20 korrespondierend auf einer in Fig. 1 sichtbaren Leiterplatte 29' angeordnet. Dadurch besitzt die Halterung 23 gleichzeitig mehrere, zu den Raststellungen korrespondierende Schaltstellungen. Diese Wirkungsweise ist auch durch die prinzipiellen Skizzen in Fig. 6 und 7 verdeutlicht.

In einer bevorzugten Ausgestaltung, die anhand der Fig. 1 näher erläutert wird, sind in der Halterung 23 drei in etwa 120 Grad beabstandet liegende Kugeln 22, 22' angeordnet. Eine Kugel 22 wirkt mit den Öffnungen 20 in der Kulisse 19 zur Rastung und/oder zum Schalten der weiteren Schaltelemente 21 zusammen. Die beiden anderen Kugeln 22', von denen in Fig. 1 lediglich eine sichtbar ist, sind auf der Kulisse 19 zur Abstützung der Halterung 23 beweglich. Diese beiden anderen Kugeln 22' sind auf einer Kreisbahn beweglich, die einen zur Kreisbahn für die Öffnungen 20 unterschiedlichen Radius besitzt, womit eine gegenseitige Störung der Kugeln 22, 22' bei Drehung des Betätigungselements 18 ausgeschlossen ist.

Das weitere Schaltelement 21, auf das die Kugel 22 einwirkt, ist ebenfalls als an sich bekanntes Tastschaltelement mit zwei Festkontakten 5, 5' und einer als Schaltkontakt zur schaltenden Überbrückung der Festkontakte 5, 5' sowie als Rückstellelement dienenden Schnappscheibe 6 ausgebildet. Die Leiterplatte 29 und 29' sind als gemeinsame Leiterplatte ausgestaltet, womit sich das weitere Schaltelement 21 auf derselben Leiterplatte 29, 29' wie das zusätzliche Schaltelement 14 befindet. Dabei ist das zusätzliche Schaltelement 14 in etwa im Mittelpunkt der von den weiteren Schaltelementen 21 auf der Leiterplatte gebildeten Kreisbahn befindlich. Die Leiterplatte 29' für das weitere Schaltelement 21 ist an der Kulisse 19 mittels Fixierzapfen 39 befestigt.

Die Erfindung ist nicht auf das beschriebene und dargestellte Ausführungsbeispiel beschränkt. Sie umfaßt vielmehr auch alle fachmännischen Weiterbildungen im Rahmen des Erfindungsgedankens. So läßt sich ein derartiger Mehrfunktionsschalter auch für Autoradios und/oder für sonstige Steuergeräte in Kraftfahrzeugen verwenden. Neben Kraftfahrzeuganwendungen kann ein derartiger Mehrfunktionsschalter auch als Eingabemittel für Computer, Werkzeugmaschinen, Haushaltsgeräte o. dgl. in universeller Weise eingesetzt werden.

### Bezugszeichen-Liste:

- 1:: elektrischer Schalter
- 2:: Gehäuse
- 3:: Betätigungsorgan
- 4:: Schaltelement
- 5,5':: Festkontakt
- 6:: Schnappscheibe
- 7:: Leiterplatte (für Schaltelement)
- 8:: Schalthebel
- 9:: Kugelgelenk
- 10:: Steuerkurve
- 11:: Betätigungsnocken
- 12:: Tellerelement
- 13:: Schaltnocken
- 14:: (zusätzliches) Schaltelement
- 15:: Schaltstange
- 16:: Verschwenkebene
- 17:: Anschlag
- 18:: Betätigungselement
- 19:: Kulisse
- 20:: Öffnung
- 21:: (weiteres) Schaltelement
- 22,22':: Kugel
- 23:: Halterung
- 24:: Ansatz
- 25:: Ausnehmung
- 26,26':: Rippe
- 27:: Feder (für Kugel)
- 28:: Verschwenkpfeil
- 29:: Leiterplatte (für zusätzliches Schaltelement)
- 29':: Leiterplatte (für weiteres Schaltelement)
- 30:: Nockenbahn
- 31:: Halteteil
- 32:: Aufnahme (am Halteteil)
- 33:: Stößel
- 34:: Feder (für Stößel)
- 35:: Trägerelement
- 36:: Fixierteil
- 37:: Öffnung (in Trägerelement, Leiterplatte)
- 38:: Aufnahme (der Halterung)
- 39:: Fixierzapfen

## Patentansprüche

1. Elektrischer Schalter, insbesondere in der Art eines Joystick- oder Cursor-Schalters, mit einem in einer Verschwenkebene (16), in wenigstens zwei Richtungen bewegbar gelagerten Betätigungsorgan (3), wobei das Betätigungsorgan (3) aus einer neutralen Stellung in eine der jeweiligen Richtung zugeordnete Schaltstellung bewegbar ist, wobei das Betätigungsorgan (3) in der Schaltstellung auf ein in etwa parallel zur Verschwenkebene (16) des Betätigungsorgans (3) angeordnetes Schaltelement (4) schaltend einwirkt, wobei der Schalter (1) eine Steuerkurve (10) in der Art einer Kulisse besitzt, und wobei das Betätigungsorgan (3) bei dessen Auslenkung, insbesondere mittels eines Schalthebels (8) oder einer Schaltstange (15), in die Steuerkurve (10) derart eingreift, dass das Betätigungsorgan (3) zwangsgeführt in die jeweilige Richtung bewegbar ist, **dadurch gekennzeichnet, dass** das Betätigungsorgan (3) bei der Bewegung aus der neutralen Stellung in die Schaltstellung mit einer Nockenbahn (30) derart zusammenwirkt, dass eine von der Auslenkung abhängige Kraft in und/oder gegen die Richtung der Verstellung auf das Betätigungsorgan (3) zur Einstellung der Haptik für den Benutzer einwirkt.

2. Elektrischer Schalter nach Anspruch 1, **dadurch gekennzeichnet, dass** das Schaltelement (4) als an sich bekanntes Tastschaltelement mit zwei Festkontakten (5, 5') und einer als Schaltkontakt zur schaltenden Überbrückung der Festkontakte (5, 5') sowie als Rückstellelement dienenden Schnappscheibe (6) ausgebildet ist, dass vorzugsweise das Betätigungsorgan (3) in acht Richtungen in der Art einer Windrose bewegbar ist, wobei jeder Richtung ein Schaltelement (4) zugeordnet ist, und dass weiter vorzugsweise die Schaltelemente (4) in etwa kreisförmig auf einer, insbesondere in einem Gehäuse (2) des Schalters (1) befindlichen Haltescheibe, Leiterplatte (7) o. dgl. angeordnet sind.

3. Elektrischer Schalter nach Anspruch 1 oder 2, **dadurch gekennzeichnet, dass** der Schalthebel (8) mittels eines Kugelgelenks (9) im Gehäuse (2) verschwenkbar gelagert ist, derart dass das aus dem Gehäuse (2) ragende Betätigungsorgan (3) durch einen Benutzer verschwenkbar ist.

4. Elektrischer Schalter nach Anspruch 1, 2 oder 3, **dadurch gekennzeichnet, dass** am Betätigungsorgan (3) und/oder am Schalthebel (8), insbesondere an einem daran angeordneten Tellerelement (12), ein Betätigungsnocken (11) befindlich ist, wobei der Betätigungsnocken (11) auf einen korrespondierenden Schaltnocken (13) und der Schaltnocken (13) wiederum betätigend auf das Schaltelement (4) derart einwirkt, dass das Schaltelement (4) im wesentlichen in Richtung parallel zum Schalthebel (8) betätigt wird.

5. Elektrischer Schalter nach einem der Ansprüche 1 bis 4, **dadurch gekennzeichnet, dass** dem Betätigungsorgan (3) ein zusätzliches Schaltelement (14), insbesondere in der Art eines Tastschaltelements, zugeordnet ist, wobei vorzugsweise das zusätzliche Schaltelement (14) an dem dem Betätigungsorgan (3) abgewandten Ende des Schalthebels (8), insbesondere auf einer Leiterplatte (29) im Gehäuse (2), angeordnet ist, und dass weiter vorzugsweise das zusätzliche Schaltelement (14) durch Drücken des Betätigungsorgans (3) mittels des Schalthebels (8), insbesondere mittels der im hohlen Schalthebel (8) längsbeweglich angeordneten Schaltstange (15), schaltbar ist.

6. Elektrischer Schalter nach einem der Ansprüche 1 bis 5, **dadurch gekennzeichnet, dass** die Betätigung des zusätzlichen Schaltelementes (14) in der neutralen Stellung des Betätigungsorgans (3) freigegeben und bei Auslenkung des Betätigungsorgans (3) aus der neutralen Stellung, und zwar bevorzugterweise in der Schaltstellung, sperrbar ist, insbesondere indem das Betätigungsorgan (3) mit einem Anschlag (17) an der Steuerkurve (10) im Gehäuse (2) zusammenwirkt.

7. Elektrischer Schalter nach einem der Ansprüche 1 bis 6, **dadurch gekennzeichnet, dass** am Schalthebel (8) ein Halteteil (31) mit einer Aufnahme (32) für wenigstens einen federbelasteten, in die Nockenbahn (30) eingreifenden Stößel (33) angeordnet ist, und dass vorzugsweise die Nockenbahn (30) derart ausgestaltet ist, dass das Betätigungsorgan (3) bei Bewegung in die Schaltstellung einen Druckpunkt aufweist.

8. Elektrischer Schalter nach einem der Ansprüche 1 bis 7, **dadurch gekennzeichnet, dass** die Nockenbahn (30) auf einem Trägerelement (35), insbesondere auf einer Seite des Trägerelements (35), im Gehäuse (2) des Schalters (1) angebracht ist, dass vorzugsweise auf der anderen Seite des Trägerelements (35) die Leiterplatte (7) zur Aufnahme der Schaltelemente (4) angeordnet ist, dass weiter vorzugsweise ein Fixierteil (36) zur Befestigung der Leiterplatte (7) und/oder zur Führung der Schaltnocken (13) am Trägerelement (35) angeordnet ist, und dass noch weiter vorzugsweise in etwa mittig in der Leiterplatte (7) und in dem Trägerelement (35) eine Öffnung (37) zur Durchführung des Schalthebels (8) befindlich ist.

9. Elektrischer Schalter, insbesondere Drehschalter, nach einem der Ansprüche 1 bis 8, mit einem Betätigungselement (18), und mit wenigstens einem, insbesondere eine Schnappscheibe (6) aufweisenden, weiteren Schaltelement (21), **dadurch gekennzeichnet, dass** das weitere Schaltelement (21) einer Öffnung (20) in einer in der Art einer Rastscheibe ausgebildeten Kulisse (19) zugeordnet ist, und dass eine, eine Kugel (22) aufweisende Halterung (23) derart mit dem Betätigungselement (18) in Wirkverbindung steht, dass durch Bewegung, insbesondere Drehbewegung, des Betätigungselements (18) die Kugel (22) in Eingriff mit der Öffnung (20) bringbar ist, so dass sowohl die Halterung (23) in einer Raststellung befindlich ist als auch die Kugel (22) schaltend auf das weitere Schaltelement (21), insbesondere direkt auf die Schnappscheibe (6), einwirkt.

10. Elektrischer Schalter nach einem der Ansprüche 1 bis 9, **dadurch gekennzeichnet, dass** die Bewegung, insbesondere die Drehbewegung, des Betätigungselementes (18) bei aus der neutralen Stellung ausgelenktem, insbesondere bei in der Schaltstellung befindlichem Betätigungsorgan (3) sperrbar ist, wozu vorzugsweise ein am Tellerelement (12) angeordneter Ansatz (24) in korrespondierende Ausnehmungen (25), die insbesondere von jeweils zwei beabstandeten Rippen (26, 26') gebildet werden, am Betätigungselement (18) eingreift.

11. Elektrischer Schalter nach einem der Ansprüche 1 bis 10, **dadurch gekennzeichnet, dass** die Halterung (23) in etwa ringförmig ausgestaltet sowie im Gehäuse (2) angeordnet ist, und dass vorzugsweise die Kugel (22, 22') in etwa in Richtung auf die Kulisse (19) federbelastet in einer Aufnahme (38) der Halterung (23) angeordnet ist.

12. Elektrischer Schalter nach einem der Ansprüche 1 bis 11, **dadurch gekennzeichnet, dass** die Kulisse (19) scheibenförmig mit mehreren auf einer Kreisbahn angeordneten Öffnungen (20) ausgebildet ist, derart dass die Halterung (23) mehrere Raststellungen besitzt, und dass vorzugsweise mehrere weitere Schaltelemente (21) in einer zu den Öffnungen (20) korrespondierenden Kreisbahn auf einer Leiterplatte (29') angeordnet sind, derart dass die Halterung (23) mehrere, zu den Raststellungen korrespondierende Schaltstellungen besitzt.

13. Elektrischer Schalter nach einem der Ansprüche 1 bis 12, **dadurch gekennzeichnet, dass** in der Halterung (23) drei in etwa 120 Grad beabstandet liegende Kugeln (22, 22') angeordnet sind, wobei eine Kugel (22) mit den Öffnungen (20) in der Kulisse (19) zur Rastung und/oder zum Schalten der weiteren Schaltelemente (21) zusammenwirkt und die beiden anderen Kugeln (22') auf der Kulisse (19) zur Abstützung beweglich sind, und wobei insbesondere die beiden anderen Kugeln (22') auf einer Kreisbahn beweglich sind, die einen zur Kreisbahn für die Öffnungen (20) unterschiedlichen Radius besitzt.

14. Elektrischer Schalter nach einem der Ansprüche 1 bis 13, **dadurch gekennzeichnet, dass** das weitere Schaltelement (21), auf das die Kugel (22) einwirkt, als an sich bekanntes Tastschaltelement mit zwei Festkontakten (5, 5') und einer als Schaltkontakt zur schaltenden Überbrückung der Festkontakte (5, 5') sowie als Rückstellelement dienenden Schnappscheibe (6) ausgebildet ist, und dass vorzugsweise das weitere Schaltelement (21) auf derselben Leiterplatte (29) im Gehäuse (2), auf der sich das zusätzliche Schaltelement (14) befindet, angeordnet ist, wobei insbesondere das zusätzliche Schaltelement (14) in etwa im Mittelpunkt der von den weiteren Schaltelementen (21) gebildeten Kreisbahn befindlich ist.

15. Elektrischer Schalter nach einem der Ansprüche 1 bis 14, **dadurch gekennzeichnet, dass** die Leiterplatte (29') für das weitere Schaltelement (21) an der Kulisse (19), insbesondere mittels Fixierzapfen (39), befestigt ist.

## Claims

1. Electric switch, in particular in the form of a joystick or cursor switch, with an activating element (3) mounted in a pivot plane (16) and movable in at least two directions, wherein the activating element (3) can be moved from a neutral position into a switching position assigned to the respective direction, whereby the activating element (3) in the switching position acts in a switching manner on a switch element (4) arranged approximately parallel to the pivot plane (16) of the activating element (3), whereby the switch (1) has a control cam (10) in the form of a link, and whereby the activating element (3) in its deflection engages in particular by means of a switch lever (8) or a switch rod (15) into the control cam (10), such that the activating element (3) is forced into the respective direction, **characterised in that** the activating element (3) during the movement out of the neutral position into the switch position cooperates with a cam track (30), such that a force dependent on the deflection acts in and/or against the direction of adjustment to the activating element (3) to adjust the haptic for the user.

2. Electric switch according to claim 1, **characterised in that** the switch element (4) is designed as a known key switch element with two fixed contacts (5, 5') and a snap disc (6) acting as a switching contact for bridging the fixed contacts (5, 5') and as a restoring element, **in that** preferably the activating element (3) can be moved in eight directions in the manner of a windrose, whereby a switch element (4) is assigned to each direction, and **in that** preferably the switch elements (4) are arranged in a circle on a holding disc, printed circuit board (7) or the like in particular located in a housing (2) of the switch (1).

3. Electric switch according to claim 1 or 2, **characterised in that** the switch lever (8) is mounted pivotably by means of a ball joint (9) in the housing (2), such that the activating element (3) projecting out of the housing (2) can be pivoted by a user.

4. Electric switch according to claim 1, 2 or 3, **characterised in that** on the activating element (3) and/or on the switch lever (8), in particular on a disc element (12) arranged thereon, an activating cam (11) is located, wherein the activating cam (11) acts on a corresponding switch cam (13) and the switch cam (13) acts on the switch element (4) such that the switch element (4) is activated substantially in a direction parallel to the switch lever (8).

5. Electric switch according to one of claims 1 to 4, **characterised in that** an additional switch element (14), in particular in the form of a key switch element, is assigned to the activating element (3), whereby preferably the additional switch element (14) is arranged on the end of the switch lever (8) averted from the activating element (3), in particular on a printed circuit board (29) in the housing (2), and **in that** also preferably the additional switch element (14) can be switched by pressing the activating element (3) by means of the switch lever (8), in particular by means of the switch rod (15) arranged to move longitudinally in the hollow switch lever (8).

6. Electric switch according to one of claims 1 to 5, **characterised in that** the activation of the additional switch element (14) in the neutral position of the activating element (3) is released and on the movement of the activating element (3) out of the neutral position, and most preferably in the switch position, can be locked, in particular **in that** the activating element (3) cooperates with a stop (17) on the control cam (10) in the housing (2).

7. Electric switch according to one of claims 1 to 6, **characterised in that** on the switch lever (8) a holding part (31) with a mount (32) is arranged for at least one spring-loaded ram (33) engaging in the cam track (30), and **in that** preferably the cam track (30) is designed such that the activating element (3) has a pressure point on movement into the switch position.

8. Electric switch according to one of claims 1 to 7, **characterised in that** the cam track (30) is attached onto a carrier element (35), in particular on one side of the carrier element (35), in the housing (2) of the switch (1), **in that** preferably on the other side of the carrier element (35) the printed circuit board (7) is arranged for mounting the switch elements (4), **in that** also preferably a fixing element (36) for securing the printed circuit board (7) and/or for guiding the switch cam (13) is arranged on the carrier element (35), and **in that** also preferably approximately in the middle of the printed circuit board (7) and in the carrier element (35) an opening (37) is provided for feeding through the switch lever (8).

9. Electric switch, in particular a rotary switch, according to one of claims 1 to 8, with an activating element (18), and with at least one further switch element (21) comprising in particular a snap disc (6), **characterised in that** the additional switch element (21) is assigned an opening (20) in a link (19) designed in the form of a detent disc, and **in that** a holder (23) comprising a ball (22) is in active connection with the activating element (18), **in that** by movement, in particular rotary movement, of the activating element (18) the ball (22) can be moved into engagement with the opening (20), so that both the holder (23) is located in a detent position and also the ball (22) has a switching effect on the additional switch element (21), in particular directly on the snap disc (6).

10. Electric switch according to one of claims 1 to 9, **characterised in that** the movement, in particular the rotational movement, of the activating element (18) with an activating element (3) moved out of the neutral position, in particular located in the switching position, can be locked, whereby preferably a shoulder (24) arranged on the disc element (12) engages in corresponding recesses (25), which are formed in particular by two spaced apart ribs (26, 26'), on the activating element (18).

11. Electric switch according to one of claims 1 to 10, **characterised in that** the holder (23) is designed to be approximately annular and is arranged in the housing (2), and **in that** preferably the ball (22, 22') is arranged in a mount (38) of the holder (23) to be spring-loaded approximately in the direction of the link (19).

12. Electric switch according to one of claims 1 to 11, **characterised in that** the link (19) is designed to be disc-like with several openings (20) arranged on a circular track, such that the holder (23) has several locking positions, and **in that** preferably several further switch elements (21) are arranged in a circular track corresponding to the openings (20) on a printed circuit board (29'), such that the holder (23) has several switch positions corresponding to the locking positions.

13. Electric switch according to one of claims 1 to 12, **characterised in that** in the holder (23) three balls (22, 22') are arranged spaced apart by about 120 degrees, whereby one ball (22) cooperates with the openings (20) in the link (19) for locking and/or for switching the additional switch elements (21) and the two other balls (22') move on the link (19) for support, and whereby in particular the two other balls (22') can move on a circular track, which has a radius that differs from that of the circular track for the openings (20).

14. Electric switch according to one of claims 1 to 13, **characterised in that** the additional switch element (21), on which the ball (22) acts, is designed in the form of a known key switch element with two fixed contacts (5, 5') and a snap disc (6) acting as a switch contact for bridging the fixed contacts (5, 5') and as a restoring element, and **in that** preferably the additional switch element (21) is arranged on the same printed circuit board (29) in the housing (2), on which the additional switch element (14) is located, whereby in particular the additional switch element (14) is located approximately in the centre of the circular track formed by the additional switch elements (21).

15. Electric switch according to one of claims 1 to 14, **characterised in that** the printed circuit board (29') for the additional switch element (21) is secured onto the link (19), in particular by means of fixing pins (39).

## Revendications

1. Interrupteur électrique notamment en forme d'interrupteur à baguette magique ou à curseur, comprenant :
- un organe de manoeuvre (3) monté mobile dans au moins deux directions dans un plan de pivotement (16),
- l'organe de manoeuvre (3) pouvant être déplacé à partir d'une position neutre dans une position de commutation associée à la direction respective,
- l'organe de manoeuvre (3) agissant dans le sens de commutation en position de commutation sur un élément de commutation (4) installé sensiblement parallèlement au plan de pivotement (16) de l'organe de manoeuvre (3),
- l'interrupteur (1) a une courbe de commande (10) en forme de coulisse, et
- lorsqu'il est déplacé, notamment à l'aide d'un levier de commutation (8) ou une tige de commutation (15), l'organe de manoeuvre (3) agit sur la courbe de commande (10) de façon qu'il (3) soit déplacé par guidage forcé dans la direction respective,
**caractérisé en ce que**
- lorsqu'il est déplacé à partir de sa position neutre dans une position de commutation, l'organe de manoeuvre (3) coopère avec un chemin de came (30) de façon qu'une force dépendant du débattement, agisse dans et/ou contre la direction de déplacement sur l'organe de manoeuvre (3) pour créer un effet haptique pour l'utilisateur.

2. Interrupteur électrique selon la revendication 1,
**caractérisé en ce que**
- l'élément de commutation (4) est réalisé sous la forme d'un élément de commutation à touches, connu en soi, ayant deux contacts fixes (5, 5'), et un disque à déclic (6) servant de contact de commutation pour chevaucher les contacts fixes (5, 5') dans le sens de la commutation ainsi que des éléments de rappel,
- de préférence, l'organe de manoeuvre (3) est mobile dans huit directions à la manière d'une rose des vents,
- un élément de commutation (4) étant associé à chacune des directions, et
- en outre, de préférence, les éléments de commutation (4), sont disposés sensiblement suivant une répartition circulaire sur une plaque de circuit (7) ou analogue, notamment dans un disque de fixation qui se trouve dans le boîtier (2) de l'interrupteur (1).

3. Interrupteur électrique selon la revendication 1 ou 2,
**caractérisé en ce que**
le levier de commutation (8) est monté pivotant à l'aide d'une articulation à rotule (9) dans le boîtier (2) de façon que l'organe de manoeuvre (3) dépassant du boîtier (2) puisse être pivoté par un utilisateur.

4. Interrupteur électrique selon les revendications 1, 2 ou 3,
**caractérisé en ce que**
- l'organe de manoeuvre (3) et/ou le levier de commutation (8), notamment un élément en forme de disque (12) prévu sur celui-ci, comportent une came de manoeuvre (11),
- la came de manoeuvre (11) agit sur une came de commutation (13) correspondante et cette came de commutation (13) agit elle-même sur l'élément de commutation (4) de façon que l'élément de commutation (4) soit principalement actionné dans la direction parallèle au levier de commutation (8).

5. Interrupteur électrique selon l'une des revendications 1 à 4,
**caractérisé en ce qu'**
- un élément de commutation supplémentaire (14), notamment sous la forme d'un élément de commutation à touches est associé à l'organe d'actionnement (3), et
- de préférence, l'élément de commutation supplémentaire (14) est prévu sur l'extrémité du levier de commutation (8) à l'opposé de l'organe de manoeuvre (3), notamment sur une plaque de circuit (29) dans le boîtier (2), et
- en outre, de manière préférentielle, l'élément de commutation (14) supplémentaire, est monté mobile longitudinalement par pression de l'organe de manoeuvre (3) à l'aide du levier de commutation (8), notamment à l'aide de la tige de commutation (15) coulissant longitudinalement dans le levier de commutation (8), creux.

6. Interrupteur électrique selon l'une des revendications 1 à 5,
**caractérisé en ce que** l'actionnement de l'élément de commutation supplémentaire (14) est libéré lorsque l'organe de manoeuvre (3) est en position neutre, et il peut-être bloqué lorsque l'organe de manoeuvre (3) est hors de sa position neutre et de manière préférentielle en position de commutation, notamment **en ce que** l'organe de manoeuvre (3) coopère avec une butée (17) de la courbe de commande (10) du boîtier (2).

7. Interrupteur électrique selon l'une des revendications 1 à 6,
**caractérisé en ce qu'**
- une pièce de fixation (31) munie d'un logement (32) pour au moins un poussoir (33) chargé par un ressort, pénétrant dans un chemin de came (30), est prévue sur le levier de commutation (8), et
- de préférence, le chemin de came (30) est réalisé pour que l'organe de manoeuvre (3) oppose un point dur lorsqu'il est déplacé en position de commutation.

8. Interrupteur électrique selon l'une des revendications 1 à 7,
**caractérisé en ce que**
- le chemin de came (30) est installé sur un élément de support (35), notamment sur un côté de l'élément de support (35) dans le boîtier (2) de l'interrupteur (1), de façon que la plaque de circuit (7) recevant les éléments de commutation (4) soit prévue de préférence sur l'autre côté de l'élément de support (35), et
- en outre, de manière préférentielle, une pièce de fixation (36) est prévue sur l'élément de support (35) pour fixer la plaque de circuit (7) et/ou pour guider les cames de commande (13) sur l'élément de support (35), et
- de plus, de manière préférentielle, un orifice (37) pour le passage du levier de commutation (8), est prévu sensiblement au milieu de la plaque de circuit (7) et de l'élément de support (35).

9. Interrupteur électrique, notamment interrupteur tournant selon l'une des revendications 1 à 8, comportant un élément de manoeuvre (18) et au moins un autre élément de commutation (21) comportant un disque à déclic (6),
**caractérisé en ce que**
l'autre élément de commutation (21) est associé à un orifice (20) dans une coulisse (19) en forme de disque d'indexage, et un moyen de fixation (23) avec une bille (22) coopère avec l'élément de manoeuvre (18) de façon que le mouvement de l'élément de manoeuvre (18), notamment un mouvement de rotation, mette la bille (22) en prise avec l'orifice (20) de façon qu'à la fois le moyen de fixation (23) se trouve en position d'encliquetage et aussi la bille (22) agisse dans le sens de la commutation sur l'autre élément de commutation (21), notamment directement sur le disque à déclic (6).

10. Interrupteur électrique selon l'une des revendications 1 à 9,
**caractérisé en ce que**
le mouvement, notamment le mouvement de rotation de l'élément de manoeuvre (18) peut être bloqué lorsque l'organe de manoeuvre (3) est sorti de sa position neutre, notamment lorsqu'il est en position de commutation, et par cela de préférence, un prolongement (24) sur l'élément en forme de plateau (12) pénètre dans des cavités correspondantes (25) formées notamment par chaque fois deux nervures écartées (26, 26') de l'élément de manoeuvre (18).

11. Interrupteur électrique selon l'une des revendications 1 à 10,
**caractérisé en ce que**
- le moyen de fixation (23) est réalisé sensiblement avec une forme annulaire et il est logé dans un boîtier (2), et
- de préférence, les billes (22, 22') sont chargées par ressort sensiblement en direction de la coulisse (19) dans un logement (38) du moyen de fixation (23).

12. Interrupteur électrique selon l'une des revendications 1 à 11,
**caractérisé en ce que**
- la coulisse (19) en forme de disque comporte plusieurs orifices (20) répartis sur un chemin circulaire de façon que le moyen de fixation (23) possède plusieurs points d'enclipage, et
- de préférence, plusieurs autres éléments de commutation (21) sont prévus sur la plaque de circuit (29') sur un chemin circulaire correspondant aux orifices (20), de façon que le moyen de fixation (23) possède plusieurs positions de commutation correspondant aux positions d'enclipage.

13. Interrupteur électrique selon l'une des revendications 1 à 12,
**caractérisé par**
- trois billes (22, 22') écartées d'environ 120°, sont prévues dans le moyen de fixation (23),
- une bille (22) coopérant avec les orifices (20) de la coulisse (19) pour l'enclipage et/ou pour la commutation des autres éléments de commutation (21), et
- les deux autres billes (22') sont mobiles sur la coulisse (19) pour servir d'appui, et
- en particulier les deux autres billes (22') sont mobiles sur un chemin circulaire de rayon différent de celui du chemin circulaire des orifices (20).

14. Interrupteur électrique selon l'une des revendications 1 à 13,
**caractérisé en ce que**
- l'autre élément de commutation (21) agit sur la bille (22) pour réaliser un élément de commutation à touches, connu en soi, ayant deux contacts fixes (5, 5') et un disque à déclic (6) servant de contact de commutation pour commuter le chevauchement des contacts fixes (5, 5') et aussi comme élément de rappel, et
- de préférence, l'autre élément de commutation (21) est logé sur la même plaque de circuit (29) dans le boîtier (2), sur lequel se trouve l'élément de commutation (14) supplémentaire et notamment l'élément de commutation supplémentaire (14) se trouve sensiblement au milieu de la trajectoire circulaire formée par les autres éléments de commutation (21).

15. Interrupteur électrique selon l'une des revendications 1 à 14,
**caractérisé en ce que**
la plaque de circuit (29') pour l'autre élément de commutation (21) est fixée à la coulisse (19), notamment par des goujons de fixation (39).
